# EUROPÄISCHE PATENTSCHRIFT

(11) **EP 0 846 042 B1**
(45) Veröffentlichungstag und Bekanntmachung des Hinweises auf die Patenterteilung: **27.10.1999**
(21) Anmeldenummer: 96922028.4
(22) Anmeldetag: 25.06.1996
(51) Int. Cl.: B26B 19/10

(54) **TROCKENRASIERAPPARAT**
ELECTRIC SHAVER
RASOIR ELECTRIQUE

(30) Priorität: 22.08.1995 DE 19531013
(43) Veröffentlichungstag der Anmeldung: 10.06.1998
(73) Patentinhaber: Braun Aktiengesellschaft, Frankfurt am Main (DE)
(72) Erfinder: EICHHORN, Reinhold, D-65510 Idstein (DE); HARMS, Michael, D-61440 Oberursel (DE); FRANKE, Wolfgang, D-63225 Langen (DE)
(86) Internationale Anmeldenummer: EP9602755
(87) Internationale Veröffentlichungsnummer: WO9707942

(56) Entgegenhaltungen:
- EP-A- 0 305 778
- EP-A- 0 529 479
- EP-A- 0 571 020

## Beschreibung

Die Erfindung bezieht sich auf einen Trockenrasierapparat mit wenigstens einem in einem Gehäuse angeordneten Elektromotor und mit wenigstens einem Kurzhaarschneidsystem sowie einem verstellbar angeordneten Langhaarschneidsystem und mit einem Betätigungsschalter, wobei das Langhaarschneidsystem mittels einer von einem Elektromotor antreibbaren Getriebeeinrichtung in und aus wenigstens einer Betriebsstellung verstellbar ist.

Aus der JP-A-4-253 888 ist ein Trockenrasierapparat der eingangs genannten Art bekannt. Die Getriebeeinrichtung wird von einem auf der Motorwelle eines E-Motors angeordneten Zahnrad und einer mit diesem gekoppelten Zahnstange gebildet. Der mit dem LHS-System fest verbundene E-Motor bewegt sich in vertikaler Richtung zusammen mit dem Zahnrad an der am Gehäuse befestigten Zahnstange je nach Umdrehungsrichtung auf und ab. Die Mitnahme des E-Motors innerhalb des Rasierergehäuses während des Transports des LHS-Systems in und aus einer Betriebsstellung erfordert einen entsprechenden Freiraum und demzufolge eine Vergrößerung des Trockenrasierapparates in seiner Gesamtheit. Um das erforderliche Drehmoment für den Transport des E-Motors sowie des LHS-Systems aufzubringen, müßte nach dem derzeitigen Entwicklungsstand von E-Motoren ein E-Motor mit einem Drehzahlbereich von ca. 1000-1200 UPM eingesetzt und diese Drehzahl mittels einer Getriebeeinrichtung auf ca. 1000 UPM heruntergesetz werden. Eine derartige Untersetzung ist mit der Getriebeeinrichtung nach der JP-A-4-253 888 nicht durchführbar.

Aus der JP-A-4-253 890 ist ein Trockenrasierapparat mit einem LHS-System bekannt, das mittels eines E-Motors und einer Getriebeeinrichtung aus dem Gehäuse des Trockenrasierapparats in einer Betriebsstellung und von dieser in das Gehäuse zurückschwenkbar ist. Die hierfür vorgesehenen Getriebeeinrichtungen bestehen z.B. aus einer Kombination von wenigstens einem Zahnrad mit einer bogenartig ausgebildeten Zahnstange mit Innen- und Außenzahnung oder aus mehreren, einen unterschiedlichen Durchmesser aufweisenden Zahnrädern.

Ausgehend von üblichen Baugrößen von Trockenrasierapparaten sind den Größen- von Übersetzungsverhältnissen, die beispielsweise mittels einer aus Zahnstangen und Zahnrädern oder aus einem doppelarmigen Hebel bestehenden Getriebeeinrichtungen bewerkstelligt werden können, enge Grenzen gesetzt, zumal auch der vom Benutzer am Betätigungsschalter aufzubringende Betätigungsdruck im Verlauf des Verstellweges des Langhaarschneidsystems ebenfalls zu berücksichtigen ist, derart daß dieser nicht als unangenehm schwer empfunden wird.

Aufgabe der Erfindung ist es, bei einem Trockenrasierapparat der eingangs genannten Art den Transport eines verstellbar angeordneten Langhaarschneidsystems in und aus wenigstens einer Betriebsstellung zu erleichtern, insbesondere den hierfür erforderlichen Schaltweg des Betätigungsschalters für den Benutzer zu verringern.

Nach der Erfindung wird diese Aufgabe bei einem Trockenrasierapparat der im Anspruch 1 genannten Art durch die im Kennzeichen dieses Anspruchs angegebenen Merkmale gelöst.

Ein wesentlicher Vorteil der Erfindung besteht darin, daß mittels der durch die Gewindespindel sowie einem mit der Gewindespindel bewegbaren Triebstock und einer mit dem Triebstock gekoppelten Schieber gebildeten Linearvorschubgetriebeeinrichtung die Vorschubgeschwindigkeit in und aus einer Betriebsstellung auf vielfältige Art sehr einfach und leicht auf den jeweiligen Anwendungsfall anpaßbar sowie auch veränderbar ist.

Die Vorschubgeschwindigkeit des Schiebers ist zunächst abhängig von der Drehzahl des Elektromotors sowie der Steigung der Gewindegänge von Gewindespindel und Triebstock und darüber hinaus bei einer bevorzugten Ausführungsform zusätzlich von der Getriebeübersetzung des Drehzahluntersetzungsgetriebes.

Nach einer bevorzugten Ausführungsform der Erfindung sind in dem Gehäuse zwei Elektromotore vorgesehen, wobei einem der Elektromotore die Getriebeeinrichtung zugeordnet ist. Ein wesentlicher Vorteil dieser Maßnahme besteht darin, daß die beiden Elektromotore jeweils auf den speziellen Einsatzzweck bezüglich der Leistung, insbesondere der Drehzahl sowie der Baugröße abgestimmt werden können. Darüber hinaus vereinfacht und erleichtert dieser nach der Erfindung vorgesehene zweckgebundene Einsatz von zwei Elektromotoren die Unterbringung der jeweiligen mit diesem Elektromotor gekoppelten Bauelemente wie zum Antrieb der Schneidelemente der vorgesehenen Schneidsysteme einerseits und der Getriebeeinrichtung für das verstellbare Langhaarschneidsystem andererseits innerhalb des Raumvolumens des Gehäuses des Trockenrasierapparates.

Ein wesentlicher Vorteil der Erfindung besteht darin, daß lediglich durch Aktivierung eines eine Getriebeeinrichtung antreibenden Elektromotors über einen Betätigungsschalter das verstellbar angeordnete Langhaarschneidsystems in und aus wenigstens eine der vorgesehenen Betriebsstellung bewegt wird. Zur Aktivierung des Elektromotors können eine Vielzahl von unterschiedlich ausgebildeten Betätigungsschaltern insbesondere Betätigungsschalter mit extrem geringem Schaltweg wie z.B. Druckschalter oder Wippschalter oder ohne einen Schaltweg wie z.B. Kontaktschalter vorgesehen werden. Das Langhaarschneidsystem wird nach Betätigung des Betätigungsschalters und der damit ausgelösten Aktivierung des Elektromotors über die Getriebeeinrichtung automatisch in die zunächst vorgegebene Betriebsstellung transportiert und kann danach durch erneute Betätigung des Betätigungsschalters in weitere Betriebsstellungen oder aus einer derartigen Betriebsstellung in die Schaltstellung Aus verstellt werden.

Nach einer vorteilhaften Ausführungsform der Erfindung sind die beiden Elektromotore mittels eines gemeinsamen Betätigungsschalters aktivierbar. Demzufolge sind die für die Einschaltung und Ausschaltung der Elektromotore erforderlichen Schaltelemente weitgehend in dem Betätigungsschalter integriert.

Nach einer weiteren vorteilhaften Ausführungsform der Erfindung ist vorgesehen, daß jedem Elektromotor ein Betätigungsschalter zugeordnet ist. Diese Ausführungsform gewährleistet im Verlauf der Benutzung des Trockenrasierers eine unmittelbare Zuschaltung bzw. Abschaltung des Langhaarschneidsystems in Bezug auf das Kurzhaarschneidsystem und somit den gleichzeitigen Einsatz oder getrennten Einsatz von Kurzhaarschneidsystem und Langhaarschneidsystem durch nur einen Schaltvorgang über den hierfür vorgesehenen Betätigungsschalter. Die Anordnung von zwei Betätigungsschaltern für jeweils eine besondere Funktion wird von vielen Benutzern derartiger Geräte als eine die Handhabung erleichternde Maßnahme gewertet.

Nach einer bevorzugten Ausführungsform der Erfindung ist der Linearvorschubgetriebeeinrichtung ein Drehzahluntersetzungsgetriebe zugeordnet. Die Kombination von Linearvorschubgetriebeeinrichtung und Drehzahluntersetzungsgetriebe gewährleistet eine besonders leichte und feinfühlige Abstimmung bzw. Einstellung der Vorschubbewegung des verstellbar angeordneten Langhaarschneidsystems.

Nach einer Ausführungsform der Erfindung ist an dem Schieber das Langhaarschneidsystem fest angeordnet.

Nach einer alternativen Ausführungsform der Erfindung ist an dem Schieber das Langhaarschneidsystem schwenkbar angeordnet. Nach einer bevorzugten Ausgestaltung dieser Ausführungsform ist an einer Gehäusewand des Langhaarschneidsystem ein Stössel derart gelagert, daß bei Anlage eines Anschlages des Stössels an einem Anschlag am Chassis und anschließender weiterer Bewegung des Schiebers in Richtung Kurzhaarschneidsystem eine Schwenkbewegung des Langhaarschneidsystems mit der Gehäusewand gewährleistet ist. Der Schwenkbereich des Langhaarschneidsystems kann bis zu 180° betragen. Bei einem Einsatz des Langhaarschneidsystems zu Trimmzwecken ist es für den Benutzer von Vorteil, wenn das Langhaarschneidsystem oberhalb der äußeren Konturen des Kurzhaarschneidsystems positioniert wird, um in einem Spiegel den Trimmvorgang verfolgen zu können. Unter Ausnutzung des Schwenkbereiches des Langhaarschneidsystems von 90° bis 180° läßt sich eine derart sichtbare Positionierung des Langhaarschneidsystems im Vergleich zu einem feststehenden Langhaarschneidsystem früher erreichen, das heißt, bei einem kürzeren Verstellweg des das schwenkbar gelagerte Langhaarschneidsystem tragenden Schiebers.

In weiterer Ausgestaltung zuvor dargelegter Ausführung ist der Stössel in einem an der Gehäusewand vorgesehenen Langloch gleitbar geführt. In weiterer Ausgestaltung dieser Ausführungsform ist der Stössel an dem Schieber und/oder dem Gehäuse gleitbar geführt. Vorzugsweise ist die Gehäusewand gegen die Wirkung einer Federkraft einer Feder schwenkbar gelagert.

In der nachfolgenden Beschreibung und den Zeichnungen ist ein Ausführungsbeispiel dargestellt. Es zeigt:
- Figur 1: eine perspektivische Darstellung eines Trockenrasierapparates mit zwei Kurzhaarschneidsystemen, einem verschiebbar gelagerten Langhaarschneidsystem und einem Betätigungsschalter,
- Figur 2: eine Seitenansicht des Trockenrasierapparates nach Fig. 1 mit einem auf einem Schieber fest angeordneten Langhaarschneidsystems in Trimmposition,
- Figur 3: eine Seitenansicht des Trockenrasierapparates nach Fig. 1 mit einem auf einem Schieber schwenkbar angeordneten Langhaarschneidsystem in Trimmposition,
- Figur 4: eine perspektivische Darstellung des Gehäusechassis eines Trockenrasierers nach Fig. 1 mit schwenkbar gelagertem Langhaarschneidsystem in der Schaltstellung AUS sowie mit Bauelementen für den Transport des Langhaarschneidsystems in eine Betriebsstellung,
- Figur 5: eine Seitenansicht des Chassis und des schwenkbar gelagerten Langhaarschneidsystems in Schaltstellung AUS,
- Figur 6: einen Schnitt durch das Langhaarschneidsystem nach Fig. 5 mit einem mit der Gehäusewand gekoppelten Stössel,
- Figur 7: eine perspektivische Darstellung des Chassis sowie einem in einer Betriebsstellung befindlichen Langhaarschneidsystem,

Figur 1 zeigt einen Trockenrasierapparat mit einem aus zwei Gehäuseschalen 1 und 2 gebildeten Gehäuse 3, einem auf dem Gehäuse 3 fest oder abnehmbar angeordneten Scherkopfrahmen 4 in dem beispielsweise zwei Kurzhaarschneidsysteme K1 und K2 zwischen zwei gegenüberliegenden Stirnwangen 5 und 6 angeordnet sind. Die Kurzhaarschneidsysteme K1 und K2 können sowohl relativ starr als auch relativ bewegbar zueinander als auch gemeinsam um eine Achse schwenkbar in dem Scherkopfrahmen vorgesehen sein.

In die Frontseite der Gehäuseschale 1 ist eine U-förmige Aussparung 7 eingeformt, in die ein Langhaarschneidsystem L1 tragender Schieber 8 sowie ein Betätigungsschalter 9 in und entgegen einer vertikalen Richtung V bewegbar angeordnet sind. Das Langhaarschneidsystem L1 kann nach einer Ausführungsform an dem Schieber 8 fest angeordnet - siehe Fig. 2 - oder nach einer weiteren Ausführungsform an dem Schieber 8 schwenkbar gelagert sein - siehe Fig. 3 -.

Bei dem Trockenrasierapparat nach Fig. 1 ist der Betätigungsschalter 9 beispielsweise als Schiebeschalter ausgebildet. Es können jedoch auch andere Arten von Betätigungsschaltern beispielsweise Druckschalter, Wippschalter, Sensorschalter oder Drehschalter zur Aktivierung eines oder mehrerer im Gehäuse angeordneter Elektromotoren vorgesehen werden. An dem Betätigungsschalter 9 ist wenigstens eine Schaltkulisse 13 mit Rastpositionen 10, 11 und 12 vorgesehen. An der Gehäuseschale 1 ist wenigstens ein federelastisch ausgebildeter, einen Rastnocken 14 aufweisender Federarm 15 angeformt, mittels dem der Betätigungsschalter 9 in den jeweiligen Schaltpositionen durch Eingriff des Rastnockens 14 in die jeweilige Rastposition 10, 11 und 12 gehalten ist. Mittels eines in dem Gehäuse 3 nach Fig. 1 vorgenommenen Durchbruchs ist eine der Schaltkulissen 13 sowie eine der federelastischen Federarme 15 beispielsweise in der Schaltstellung Aus des Betätigungsschalters 9 sichtbar dargestellt. In dieser Schaltstellung des Betätigungsschalters 9 befindet sich der Schieber 8 mit dem Langhaarschneidsystem L1 in einem Bereich unterhalb der zum Schneiden von Haaren aktiv einsetzbaren Bereiche der vorgesehenen Kurzhaarschneidsysteme K1 und K2, so daß eine Nutzung des scheraktiven Bereichs des vorgesehenen Kurzhaarschneidsystemes ungehindert durch das Langhaarschneidsystem L1 gewährleistet ist.

Figur 2 zeigt eine Seitenansicht des Trockenrasierapparates nach Fig. 1 mit einem auf den Gehäuseschalen 1 und 2 des Gehäuses 3 aufgesetzten Scherkopfrahmen 4, dessen Stirnwange 5 vom Gehäuse 3 zu den äußeren Konturen der Kurzhaarschneidsysteme K1 und K2 zunehmend verjüngend ausgebildet ist. In die Frontseite des Scherkopfrahmens 4 - siehe Fig. 1 - ist eine Aussparung 16 eingeformt, die in Fig. 2 durch eine unterbrochene Linie dargestellt ist. In der Schaltstellung Aus des Betätigungsschalters 9 befindet sich das Langhaarschneidsystem L1 in der Aussparung 16 im Übergangsbereich von der Gehäuseschale 1 und der Aussparung 16 im Scherkopfrahmen 4. Von dieser Schaltstellung AUS kann das Langhaarschneidsystem L1 in eine oberhalb der äußeren Konturen der Kurzhaarschneidsysteme K1 und K2 vorgesehene Betriebsstellung B hin und zurück transportiert werden. Die in Fig. 2 dargestellte Betriebsstellung B liegt oberhalb einer die Scheitelpunkte der Kurzhaarschneidsysteme K1 und K2 tangierenden Tangente T.

Der Trockenrasierapparat nach Fig. 3 unterscheidet sich von dem Trockenrasierapparat nach Fig. 1 und Fig. 2 zum einen dadurch, daß zwischen zwei Kurzhaarschneidsystemen K1 und K2 ein weiteres Langhaarschneidsystem L2 vorgesehen und das auf dem Schieber 8 vorgesehene Langhaarschneidsystem schwenkbar ausgebildet ist. Die Betriebsstellung B des aus der Schaltstellung AUS transportierbaren Langhaarschneidsystems L1 liegt oberhalb einer an den obersten Scheitelpunkt eines oder mehrerer der am weitesten aus dem Scherkopfrahmen 4 herausragenden Schneidsysteme wie z.B. Kurzhaarschneidsystem K1 und/oder Kurzhaarschneidsystem K2 und/oder Langhaarschneidsystem L2 gelegten Tangente T. Das von der Schaltstellung AUS in die Betriebsstellung B transportierbare Langhaarschneidsystem L1 ist auf dem Schieber 8 schwenkbar angeordnet, wobei der Schwenkwinkel W der Schneidmesser 17 und 18 des Langhaarschneidsystems L1 und der diese transportierenden Gehäusewand 19 bis zu 180° betragen kann. Eine Ausnutzung des Schwenkwinkelbereiches W von 90° bis 180° gewährleistet in der Betriebsstellung B eine optimale Sicht des Schneidbereiches des Landhaarschneidsystems L1 in einem Spiegel. Darüber hinaus bewirkt die Ausnutzung des Schwenkwinkelbereiches W von 90° bis 180° eine Verringerung des Verstellweges des das Langhaarschneidsystem L1 tragenden Schiebers 8 von der Schaltstellung AUS in die Betriebsstellung B oberhalb der Tangente T.

Fig. 4 zeigt Bauelemente eines Trockenrasierapparates mit einem schwenkbar gelagerten Langhaarschneidsystem L1 nach Abnahme sämtlicher Bauelemente des Kurzhaarschneidsystems sowie der Gehäuseschalen 1 und 2 des Gehäuses 3 von einem Chassis 20. An dem Chassis 20 ist ein Schieber 8 gleitend geführt. Der Schieber 8 weist im Bereich des Langhaarschneidsystems L1 Seitenwände 22 und 23 auf, an denen die Gehäusewand 19 des Langhaarschneidsystems L1 mittels Schwenklager 24 und 25 schwenkbar gelagert ist. Der Antriebshebel 26 dient zur Übertragung einer von einem elektrischen Antrieb ausgehenden Oszillationsbewegung auf das oszillierende Schneidmesser 17 oder 18 des Langhaarschneidsystems L1.

In dem Chassis 20 ist ein von einem Betätigungsschalter 9 - siehe Fig. 1 - aktivierbarer Elektromotor 27 angeordnet, der hier beispielsweise über ein Drehzahluntersetzungsgetriebe 28 mit einer Getriebeeinrichtung G und zwar einer Linearvorschubgetriebeeinrichtung 29 gekoppelt ist. Die Linearvorschubgetriebeeinrichtung 29 besteht aus einer Gewindespindel 30 und einem auf der Gewindespindel 30 hin und her bewegbaren Triebstock 31, der über eine Gabel 32 und ein Kupplungselement 33 mit dem Schieber 8 gekoppelt ist. Die Hin- und Herbewegung des Triebstockes 31 in und entgegen der vertikalen Richtung V und somit des Schiebers 8 auf der Gewindespindel 30 ist beispielsweise über einen am Triebstock 31 angeformten federelastischen Hebel 34 und den am Chassis 20 vorgesehenen Anschlägen 35 und 36 begrenzbar. Die Steigung der Gewindegänge 37 der Gewindespindel 30, das Untersetzungsverhältnis des Drehzahluntersetzungsgetriebes 28 sowie die Drehzahl des E-Motors 27 sind veränderbare Größen, die in Bezug auf den gegebenen Anwendungsfall eine feinfühlige Abstimmung ermöglichen.

An der die Seitenwände 22 und 23 verbindenden Wand 49 des Schiebers 8 ist ein Trägerelement 39 angeformt. Auf dem Trägerelement ist eine als Drehfeder ausgebildete Feder 40 angeordnet, deren Federenden einerseits an der Gehäusewand 19 und andererseits an einer Wand des Schiebers 8 anliegen. Benachbart zu dem Trägerelement 39 ist an der Gehäusewand 19 ein Kupplungsstück 41 angeformt. In dem Kupplungsstück 41 ist ein Langloch 42 eingeformt, in das ein an einem Stössel 43 vorgesehener Kupplungsbolzen 44 - siehe Fig. 5 und 7 - gleitend eingreift. Ausgehend von dem Kupplungsstück 41 erstreckt sich der Stössel 43 in Richtung Elektromotor. An dem dem Elektromotor zugewandten Ende des Stössels 43 ist auf der denn Chassis 20 zugewandten Seite ein Anschlag 45 und auf der dem Schieber 8 zugewandten Seite ein Nocken 47 zur Führung des Stössels 43 in einer Führungsnut 48 im Schieber 8 angeformt - siehe Fig. 7-.

Fig. 5 zeigt einen Längsschnitt durch den oberen Teil des Chassis 20 und durch das in Schaltstellung AUS, d.h. im eingeschwenkten Zustand befindlichen Langhaarschneidsystem L1. An dem Chassis 20 ist ein Anschlag 46 für den Stössel 43 angeformt, dessen Zusammenwirken mit dem Anschlag 45 des Stössels 43 anhand der Fig. 6 und 7 näher erläutert wird. Die Ausführungsform nach Fig. 5 zeigt weiterhin mit der Gehäusewand 19 gekoppelten Schneidmesser 17 und 18 des Langhaarschneidsystems L1 sowie das mit einem Langloch 42 versehene Kupplungsstück 41 sowie den Stössel 43, der über den Kupplungsbolzen 44 in das Langloch 42 eingreift.

Fig. 6 zeigt das schwenkbar gelagerte Langhaarschneidsystem L1 ist ausgeschwenkten Zustand, wobei zur besseren Darstellung der Seitenwände 22 und 23 des Schiebers 8 und der daran vorgesehenen Schwenklager 24 und 25 für die schwenkbar gelagerte Gehäusewand 19 sowie der Kopplung des Kupplungsstückes 41 mit dem Stössel 43, der Anordnung der Feder 40 auf dem Trägerelement 39, die Schneidmesser 17 und 18 des Langhaarschneidsystems L1 weggelassen wurden.

Ausgehend von Fig. 3 wird nunmehr die Funktion des von einer Schaltstellung AUS in eine Betriebsstellung B transportierbaren Langhaarschneidsystem L1 anhand der Fig. 5, 6 und 7 näher erläutert. Durch Aktivierung des Elektromotors 27 über dem Betätigungsschalter 9 - siehe Fig. 1 - wird die Drehzahl der Motorwelle des Elektromotors 27 über das Drehzahluntersetzungsgetriebe 28 entsprechend dem dort vorgesehenen Übersetzungsverhältnis auf die Gewindespindel 30 übertragen und versetzt diese in eine entsprechende Drehbewegung. Mittels dieser Drehbewegung wird der Triebstock 31 entsprechend der Steigung der Gewindegänge 37 in Richtung des Anschlages 35 bewegt. Bevor der federelastische Hebel 34 zur Anlage an dem Anschlag 35 gelangt, gelangt der Anschlag 45 am Stössel 43 zur Anlage an dem am Chassis 20 vorgesehenen Anschlag 46. Zu diesem Zeitpunkt nimmt die schwenkbar gelagerte Gehäusewand 19 des Langhaarschneidsystem L1 noch die in Fig. 5 dargestellte Schwenkstellung ein. Die immer noch in Drehbewegung befindliche Gewindespindel 30 transportiert den Triebstock 31 und somit den Schieber 8 weiterhin in vertikaler Richtung V bis in die Betriebsstellung B - siehe auch Fig. 3 -, und zwar solange bis der Kupplungsbolzen 44 des Stössels 43 am unteren Ende des Langloches 42 anliegt. Im Verlauf dieser Stellbewegung des Schiebers 8 vollzieht die Gehäusewand 19 mit den an dieser Gehäusewand vorgesehenen Schneidmessern 17 und 18 eine Schwenkbewegung gegen den Druck der als Drehfeder ausgebildeten Feder 40. Nach Erreichen eines vorgegebenen Schwenkwinkels W von beispielsweise 100° - siehe Fig. 3 - hat das Langhaarschneidsystem L1 seine Endstellung, das heißt die Betriebsstellung B erreicht. Dies hat zur Folge, daß zu diesem Zeitpunkt der Hebel 34 des Triebstockes 31 zur Anlage an dem dem Chassis 20 vorgesehenen Anschlag 35 gelangt und den Elektromotor abschaltet. Der Anschlag 35 kann beispielsweise als Kontaktgeber für den Elektromotor ausgebildet sein und demzufolge eine Unterbrechung des Stromkreises bewirken. Der Anschlag 35 kann z.B. auch als Lastschalter wirksam werden derart, daß durch eine erhöhte Stromaufnahme des Elektromotors der Elektromotor abgeschaltet wird.

Fig. 7 zeigt einen Schnitt durch den oberen Teil des Chassis 20 mit dem Anschlag 46 am Chassis 20 sowie dem Anschlag 45 am Stössel 43. Entgegengesetzt zu dem Anschlag 45 ist an dem Stössel 43 ein Nocken 48 angeformt, der zur Führung des Stössels 43 in eine am Schieber 8 vorgesehene Führungsnut 47 eingreift. Das entgegengesetzte Ende des Stössels 43 befindet sich über dem Kupplungsbolzen 44 bedingt durch den etwas größeren Stellweg des Schiebers 8 gegenüber dem Stössel 43 am unteren Ende des Langloches 42.

Die Rückführung des Langhaarschneidsystems L1 in die Schaltstellung AUS erfolgt durch eine erneute Betätigung des Betätigungsschalters 9 z.B. durch Rückführung von der Rastposition 12 in die Rastposition 11 - siehe Fig. 1 -. Mit diesem Schaltvorgang wird zugleich eine Umkehrung der Drehrichtung des Elektromotors 27 bewirkt. Der Triebstock 31 führt mit dem federelastischen Hebel 34 eine Stellbewegung vom Anschlag 35 bis zur Anlage an dem der Anschlag 36 aus der beispielsweise als Kontaktgeber ausgebildeten Anschlag 36 aus; wodurch nach Anlage des Hebels 34 der Elektromotor abgeschaltet wird. Das Langhaarschneidsystem L1 befindet sich nun in der Schaltstellung AUS und zwar unterhalb der scheraktiven Bereiche der im Scherkopfrahmen 4 vorgesehenen Kurzhaarschneidsysteme K1 und K2 und/oder L2 - siehe Fig. 1 bis 3 -.

Zu Beginn der Rückführung des schwenkbar gelagerten Langhaarschneidsystems L1 nach den Fig. 3 bis 7 wird der Schieber 8 über den Triebstock 31 auf der Gewindespindel 30 entgegen der vertikalen Richtung V bewegt. Die durch die Rückführung des Schiebers 8 stattfindende Entspannung der Feder 40 bewirkt eine Schließbewegung der Gehäusewand 19 mit den Schneidmessern 17 und 18 über dem gesamten Bereich des Schwenkwinkels W, d.h. bis zum Erreichen der Schließstellung, wie in den Figuren 4 und 5 dargestellt.

## Patentansprüche

1. Trockenrasierapparat mit wenigstens einem in einem Gehäuse (3) angeordneten Elektromotor (27) und mit wenigstens einem Kurzhaarschneidsystem (K1, K2) sowie einem verstellbar angeordneten Langhaarschneidsystem (L1) und mit einem Betätigungsschalter (9), wobei das Langhaarschneidsystem (L1) mittels einer von einem Elektromotor (27) antreibbaren Getriebeeinrichtung (G) in und aus wenigstens einer Betriebsstellung (B) verstellbar ist, dadurch gekennzeichnet, daß die Getriebeeinrichtung (G) aus einer Linearvorschubgetriebeeinrichtung (29) gebildet ist, die durch eine Gewindespindel (30), einen mittels der Gewindespindel (30) bewegbaren Triebstock (31) und einen mit dem Triebstock (31) gekoppelten Schieber (8) gebildet ist.

2. Trockenrasierapparat nach Anspruch 1, dadurch gekennzeichnet, daß in dem Gehäuse (3) zwei Elektromotore (27) vorgesehen sind und einem der Elektromotore (27) die Getriebeeinrichtung (G) zugeordnet ist.

3. Trockenrasierapparat nach Anspruch 2, dadurch gekennzeichnet, daß die beiden Elektromotore (27) mittels eines gemeinsamen Betätigungsschalters (9) aktivierbar sind.

4. Trockenrasierapparat nach Anspruch 2, dadurch gekennzeichnet, daß jedem Elektromotor (27) ein Betätigungsschalter (9) zugeordnet ist.

5. Trockenrasierapparat nach einem der vorhergehenden Ansprüche, dadurch gekennzeichnet, daß der Linearvorschubgetriebeeinrichtung (29) ein Drehzahluntersetzungsgetriebe (28) vorgeordnet ist.

6. Trockenrasierapparat nach einem der vorhergehenden Ansprüche, dadurch gekennzeichnet, daß an dem Schieber (8) das Langhaarschneidsystem (L1) fest angeordnet ist.

7. Trockenrasierapparat nach einem der vorhergehenden Ansprüche, dadurch gekennzeichnet, daß an dem Schieber (8) das Langhaarschneidsystem (L1) schwenkbar angeordnet ist.

8. Trockenrasierapparat nach Anspruch 7, dadurch gekennzeichnet, daß an einer Gehäusewand (19) des Langhaarschneidsystems (L1) ein Stössel (43) derart gelagert ist, daß bei Anlage eines Anschlages (45) des Stössels (43) an einem Anschlag (46) am Chassis (20) bei anschließender weiterer Bewegung des Schiebers (8) in Richtung Kurzhaarschneidsystem (K1, K2) eine Schwenkbewegung des Langhaarschneidsystem (L1) mit der Gehäusewand (19) gewährleistet ist.

9. Trockenrasierapparat nach Anspruch 8, dadurch gekennzeichnet, daß der Stössel (43) in einem an der Gehäusewand (19) vorgesehenen Langloch (42) gleitbar geführt ist.

10. Trockenrasierapparat nach Anspruch 8 oder 9, dadurch gekennzeichnet, daß der Stössel (43) an dem Schieber (8) und/oder dem Gehäuse (3) gleitbar geführt ist.

11. Trockenrasierapparat nach einem der Ansprüche 8 bis 10, dadurch gekennzeichnet, daß die Gehäusewand (19) gegen die Wirkung einer Federkraft einer Feder (40) schwenkbar ist.

## Claims

1. A dry shaving apparatus, with at least one electric motor (27) arranged in a housing (3) and at least one short-hair cutter (K1, K2) as well as an adjustable long-hair trimmer (L1), and with an actuating switch (9), said long-hair trimmer (L1) being adjustable into and out of at least one operating position (B) by means of a transmission mechanism (G) adapted to be driven by an electric motor (27), characterized in that the transmission mechanism (G) is a linear traversing mechanism (29) formed by a threaded spindle (30), a trundle (31) movable by means of the threaded spindle (30), and a slide (31) coupled with the trundle (31).

2. The dry shaving apparatus as claimed in claim 1, characterized in that two electric motors (27) are provided in the housing (3), and one of the electric motors (27) is associated with the transmission mechanism (G).

3. The dry shaving apparatus as claimed in claim 2, characterized in that the two electric motors (27) are activatable by means of a common actuating switch (9).

4. The dry shaving apparatus as claimed in claim 2, characterized in that each electric motor (27) is associated with an actuating switch (9).

5. The dry shaving apparatus as claimed in any one of the preceding claims, characterized in that the linear traversing mechanism (29) is preceded by a speed reduction gearing (28).

6. The dry shaving apparatus as claimed in any one of the preceding claims, characterized in that the longhair trimmer (L1) is fixedly attached to the slide (8).

7. The dry shaving apparatus as claimed in any one of the preceding claims, characterized in that the long-hair trimmer (L1) is pivotally mounted on the slide (8).

8. The dry shaving apparatus as claimed in claim 7, characterized in that a plunger (43) is held on a housing wall (19) of the long-hair trimmer (L1) in such a way that on abutment of a stop (45) of the plunger (43) with a stop (46) on the chassis (20) and on subsequent further movement of the slide (8) in the direction of the short-hair cutter (K1, K2), a pivotal movement of the long-hair trimmer (L1) with the housing wall (19) is ensured.

9. The dry shaving apparatus as claimed in claim 8, characterized in that the plunger (43) is slidably guided in an elongate hole (42) provided in the housing wall (19).

10. The dry shaving apparatus as claimed in claim 8 or 9, characterized in that the plunger (43) is slidably guided on the slide (8) and/or the housing (3).

11. The dry shaving apparatus as claimed in any one of the claims 8 to 10, characterized in that the housing wall (19) is pivotal against the action of a spring (40).

## Revendications

1. Rasoir électrique comportant au moins un moteur électrique (27) agencé dans un boîtier (3) et au moins un système de coupe de poils courts (K1, K2) ainsi qu'un système de coupe de poils longs (L1) agencé à déplacement et comportant un commutateur d'actionnement (9), le système de coupe de poils longs (L1) étant susceptible d'être déplacé au moyen d'une transmission (G) susceptible d'être entraînée par un moteur électrique (27) jusque dans et depuis au moins une position de fonctionnement (B), caractérisé en ce que la transmission (G) est formée par une boîte d'avance linéaire (29) qui est formée par une broche filetée (30), par un fuseau (31) mobile au moyen de la broche filetée (30) et par un poussoir (8) accouplé au fuseau (31).

2. Rasoir électrique selon la revendication 1, caractérisé en ce qu'il est prévu dans le boîtier (3) deux moteurs électriques (27) et en ce que la transmission (G) est associée à l'un des moteurs électriques (27).

3. Rasoir électrique selon la revendication 2, caractérisé en ce que les deux moteurs électriques (27) sont susceptibles d'être activés au moyen d'un commutateur d'actionnement (9) commun.

4. Rasoir électrique selon la revendication 2, caractérisé en ce qu'à chaque moteur électrique (27) est associé un commutateur d'actionnement (9).

5. Rasoir électrique selon l'une quelconque des revendications précédentes, caractérisé en ce qu'un démultiplicateur de vitesse (28) est monté en amont de la boîte d'avance linéaire (29).

6. Rasoir électrique selon l'une quelconque des revendications précédentes, caractérisé en ce que le système de coupe de poils longs (L1) est agencé solidaire sur le poussoir.

7. Rasoir électrique selon l'une quelconque des revendications précédentes, caractérisé en ce que le système de coupe de poils longs (L1) est agencé à pivotement sur le poussoir (8).

8. Rasoir électrique selon la revendication 7, caractérisé en ce qu'un coulisseau (43) est monté de telle sorte sur la paroi 19 du boîtier du système de coupe de poils longs (L1) que lorsqu'une butée (45) du coulisseau (43) vient en appui contre une butée (46) sur le châssis (20) lorsque le poussoir (8) continue ensuite de se déplacer en direction du système de coupe de poils courts (K1, K2), on assure un mouvement de pivotement du système de coupe de poils longs (L1) avec la paroi (19) du boîtier.

9. Rasoir électrique selon la revendication 8, caractérisé en ce que le coulisseau (43) est guidé à coulissement dans un trou oblong (42) prévu dans la paroi (19) du boîtier.

10. Rasoir électrique selon l'une ou l'autre des revendications 8 et 9, caractérisé en ce que le coulisseau (43) est guidé coulissant sur le poussoir (8) et/ou sur le boîtier (3).

11. Rasoir électrique selon l'une quelconque des revendications 8 à 10, caractérisé en ce que la paroi (19) du boîtier est susceptible d'être pivotée à l'encontre de l'effet d'un ressort (40).
